# FASCICULE DE BREVET EUROPEEN

(11) **EP 3 034 712 B1**
(45) Date de publication et mention de la délivrance du brevet: **05.02.2020**
(21) Numéro de dépôt: 15200220.0
(22) Date de dépôt: 15.12.2015
(51) Int. Cl.: E04B 7/22, E04D 1/04, E04D 12/00, E04D 13/16

(54) **SUPPORT DE PLAQUE SOUS-TUILE ISOLANT**
HALTERUNG FÜR DÄMMPLATTE UNTER DACHPFANNEN
SUPPORT FOR UNDER-TILE INSULATING PLATE

(30) Priorité: 17.12.2014 FR 1462603
(43) Date de publication de la demande: 22.06.2016
(73) Titulaire: Corstyrene, 20270 Aleria (FR)
(72) Inventeur: CARLOTTI, Ange François, 20270 ALERIA (FR); GUIDONI, Frédéric, 20200 VILLE DE PIETRABUGNO (FR); GUERRY, Jean-Louis, 20230 LINGUIZZETTA (FR)
(74) Mandataire: Santarelli

(56) Documents cités:
- CH-A5- 608 852
- DE-U1- 8 515 177
- FR-A1- 2 316 404

## Description

L'invention se place dans le domaine de la réalisation des toitures, plus précisément de l'isolation des toitures. L'invention concerne un support isolant destiné à recevoir une plaque sous-tuiles et pouvant présenter en outre une face décorative.

Dans l'art antérieur le document CH608852 du 30 janvier 1979 décrit un support de tuile destiné à recevoir des tuiles mais pas un support destiné à recevoir des plaques sous-tuile. Le support décrit présente à sa surface des empreintes de tuile destinées à recevoir les tuiles.

Les plaques sous-tuiles (Figure 1) sont des éléments de construction généralement placés entre la couverture et la charpente du toit. Elles peuvent être rigides ou souples. Lorsqu'elles sont rigides, elles peuvent servir directement comme élément de toiture. Cependant, dans la majorité des cas, les plaques sous-tuiles supportent une couverture de toit telle que des tuiles, particulièrement des tuiles canal.

Le rôle des plaques sous-tuiles est de récolter et d'évacuer l'eau présente sous la couverture du toit en raison d'infiltrations dues aux intempéries ou autres ou bien en raison de la condensation afin de protéger l'isolation.

Les plaques sous-tuiles peuvent être planes ou être constituées d'une pluralité de creux (cx) et de crêtes (C) de façon à décrire un motif en forme de sinusoïde régulier et répétitif.

Pour leur mise en place, les plaques sous-tuiles sont disposées sur le toit en se chevauchant pour assurer l'étanchéité. De façon usuelle, le chevauchement latéral correspond à une demi-sinusoïde et le chevauchement longitudinal s'effectue sur une vingtaine de centimètres.

Les plaques sous-tuiles de type ondulé peuvent servir en particulier à supporter des tuiles creuses appelées tuiles canal. Ces tuiles peuvent être disposées sur les plaques de façon à former une succession de rangées alternées de tuiles de courant posées sur les creux (cx) de la plaque et de tuiles de couvert posées sur les crêtes (C) de la plaque (couverture deux-tuiles).

Cependant, les plaques sous-tuiles permettent une alternative dans la disposition de tuiles en économisant le nombre de tuiles au m². En effet, il est possible de supprimer les tuiles de courant posées dans les creux (cx) de la plaque, l'étanchéité du toit étant assurée alors uniquement par les plaques sous-tuiles et non par les tuiles elles-mêmes (couverture 1 tuile).

De ce fait il existe des plaques sous-tuiles dont le profil sinusoïdal est différent selon le sens d'orientation de ladite plaque cela pour permettre la pose en couverture 1 tuile ou en couverture 2 tuiles.

Les plaques sous-tuiles peuvent être posées sur des liteaux eux-mêmes disposés sur la charpente. Cependant les normes actuelles imposent une isolation entre la couverture et l'intérieur de l'édifice porteur de la toiture. A cet égard de nombreux moyens d'isolation sont connus mais en général ils nécessitent des modalités de poses délicates et consommatrices de temps. De plus il faut envisager d'ajouter à l'isolation un moyen décoratif assurant une finition correcte en sous toiture.

L'invention vise à simplifier la pose de toiture en tuile canal comportant une plaque sous-tuiles en fournissant un support isolant pour la réalisation de couverture de bâtiment, destiné à recevoir sur sa face supérieure une plaque sous-tuiles, ledit support comprenant de l'extérieur vers l'intérieur une couche d'isolant et éventuellement sur la face inférieure de ladite couche d'isolant un panneau décoratif.

Ainsi l'invention a pour objet un support isolant de plaque sous-tuiles selon la revendication 1 pour la réalisation de couverture de bâtiment, destiné à recevoir sur sa face supérieure une plaque sous-tuiles, ledit support étant de forme globalement parallélépipédique rectangle comprenant 1 face supérieure, 1 face inférieure, 2 faces latérales, une face aval, une face amont, ladite face supérieure pouvant présenter une pluralité de crêtes (C) parallèles et orientées selon le grand axe dudit support, et des zones inter-crêtes ou creux (cx), lesdites zones inter-crêtes ou creux (cx) étant délimités latéralement par lesdites crêtes (C),caractérisé en ce que
- les plans de ladite face supérieure (21, 31, 41, 51, 71) et de ladite face inférieure (22, 32, 42, 52) ne sont pas parallèles longitudinalement, induisant ainsi entre la face amont (25, 45, 65, 75) et la face aval (24, 34, 44, 54, 64, 74) une différence de hauteur dans le sens longitudinal créant ainsi une pente de ladite face supérieure dans le sens longitudinal ; ou
- les plans formés par le fond des creux (cx) et le plan de ladite face inférieure (22, 32, 42, 52) ne sont pas parallèles longitudinalement induisant ainsi entre la face amont (25, 45, 65, 75) et la face aval (24, 34, 44, 54, 64, 74) une différence de hauteur sur les faces aval et amont, entre le fond d'un creux et la face inférieure créant ainsi une pente dudit fond du creux (cx) dans le sens longitudinal.
caractérisé
a) en ce que ladite gouttière (G) présente un profil formé de deux arcs de cercle de rayons différents (gouttières G1 et G2) imbriqués l'un dans l'autre, leurs 2 centres (O et o) étant positionnés sur l'axe de symétrie des gouttières G1 et G2, la seconde gouttière (G2) étant positionnées dans le fond de ladite première gouttière (G1), ladite première gouttière étant elle-même formée de deux arcs de cercles de rayons (R) identiques et de centre (O) unique, lesdits deux arcs de cercles étant séparés par une seconde gouttière (G2) elle-même formée par un arc de cercle de rayon (r) unique et de centre (o) unique, G2 étant positionnée symétriquement selon le grand axe de G1 ; ou
b) en ce que ladite face supérieure dudit support comprend au moins un creux (cx) formé d'une première gouttière (G1) elle-même formée de deux arcs de cercles de rayons (R) identiques mais de centres (O1 et O2) différents, lesdits deux arcs de cercle étant séparés par la seconde gouttière (G2) elle-même formée par un arc de cercle de rayon (r) unique et de centre (o) unique, G2 étant positionnée symétriquement selon le grand axe de G1 ; ou
c) en ce que ladite face supérieure dudit support comprend au moins un creux (cx) formé d'une première gouttière (G1) elle-même comprenant deux arcs de cercles de rayons (R) identiques mais de centres (O1 et O2) différents, lesdits deux arcs de cercle étant séparés par la seconde gouttière (G2) elle-même formée par deux arcs de cercles de rayons (r) identiques mais de centres (o1 et o2) différents, G2 étant positionnée symétriquement selon le grand axe de G1 ; ou
d) en ce que ladite face supérieure dudit support comprend au moins un creux (cx) formé d'une première gouttière (G1) elle-même formée de deux arcs de cercles de rayons (R) identiques et de centre (O) unique lesdits deux arcs de cercles étant séparés par une seconde gouttière (G2) elle-même formée par deux arcs de cercles de rayons (r) identiques mais de centres (o1 et o2) différents, G2 étant positionnée symétriquement selon le grand axe de G1.

Par "faces latérales" on entend ici les 2 faces présentes de chaque côté du grand axe longitudinal dudit support selon l'invention, et par "face amont" et "face aval" les faces présentes de chaque côté de l'axe transversal dudit support.

Par "face supérieure" on entend ici la face dudit support selon l'invention qui sera au cours du positionnement dudit support orienté vers l'extérieur de l'ouvrage à couvrir et par face inférieure la face dudit support selon l'invention qui sera au cours du positionnement dudit support orienté vers l'intérieur de l'ouvrage à couvrir.

L'homme du métier comprend que si l'on part d'une surface plane une crête peut être :
- une élévation au-dessus de ladite surface plane sans que ladite surface plane des espaces inter-crêtes ne soit modifiée ;
- une élévation au-dessus de ladite surface plane avec ladite surface plane des espaces inter-crêtes modifiée de telle sorte qu'elle est évidée par rapport au niveau initial de la surface plane, avantageusement sous la forme d'une gouttière de profil globalement hémisphérique ;
- une surface plane, unique, délimitée de chaque côté par un espace inter-crête modifié de telle sorte qu'il est évidé par rapport au niveau initial de la surface plane, avantageusement sous la forme d'une gouttière de profil globalement hémisphérique ;
- une crête au sens précédents peut être constituée de 2 crêtes étroites (Ce) contiguës séparées par un creux étroit (cxe).

Selon l'invention, par "pluralité" on entend dans le présent texte que ladite face supérieure peut comprendre entre 1 et 10 crêtes.
Comme indiqué précédemment
- selon une première forme de réalisation particulière de l'invention le plan de ladite face supérieure, donc le plan englobant les sommets des crêtes, et le plan de ladite face inférieure dudit support, peuvent ne pas être parallèles longitudinalement, induisant ainsi une pente (p) de la face supérieure par rapport à la face inférieure et une différence de hauteur (h) entre la face amont et la face aval et le plan englobant le fond des creux pourra être parallèle au plan de la face inférieure.
- selon une deuxième forme de réalisation particulière de l'invention le plan de ladite face supérieure, donc le plan englobant les sommets des crêtes, et le plan de ladite face inférieure dudit support peuvent être parallèles longitudinalement, faisant ainsi en sorte qu'il n'existe pas de pente (p) de la face supérieure par rapport à la face inférieure et qu'il n'existe pas de différence de hauteur (h) entre la face amont et la face aval dudit support, et le plan englobant le fond des creux pourra ne pas être parallèle à ladite face inférieure dudit support, créant ainsi une pente du fond des creux dans le sens longitudinal. Cette forme de réalisation présente en outre l'avantage de faciliter le stockage desdits supports qui peuvent être ainsi empilés sans soucis de rattrapage de pente.
- selon une troisième forme de réalisation particulière de l'invention le plan de ladite face supérieure, donc le plan englobant les sommets des crêtes, et le plan de ladite face inférieure dudit support, peuvent ne pas être parallèles longitudinalement, induisant ainsi une pente (p) de la face supérieure par rapport à la face inférieure et une différence de hauteur (h) entre la face amont et la face aval et le plan englobant le fond des creux pourra ne pas être parallèle à ladite face inférieure dudit support, créant ainsi une pente du fond des creux dans le sens longitudinal.

Quelle que soit la forme de réalisation retenue, la présence d'une pente (p) en face supérieure a pour conséquence que les faces amont et aval sont de hauteurs différentes soit sur toute leur surface soit seulement au niveau du fond des creux (h).

Selon une forme de réalisation de l'invention la hauteur (h) de la face amont ou la hauteur (h) entre la face inférieure et le fond des creux (h, Figure 3) en face amont pourra être inférieure à la hauteur de la face aval ou entre la face inférieure et le fond des creux (h, Figure 3) en face aval. Amont et aval étant définis par référence au sens de pose dudit support par rapport à la pente de la toiture à recouvrir, on comprend alors que ladite pente (p) soit de la surface supérieure dudit support, soit à tout le moins du fond desdits creux portés par ladite face supérieure est à contrepente de la pente de la toiture à réaliser. Il s'agit là d'une forme préférée de l'invention.

Selon cette forme de réalisation de l'invention, la présence d'une pente (p) en face supérieure, à tout le moins au fond desdits creux portés par ladite face supérieure, a pour conséquence que ledit support présente un sens défini par ladite pente (p) et que lors de sa pose ledit support devra être positionné d'une manière particulière qui voudra que la pente (p) de la face supérieure ou la pente (p) du fond des creux soit à contre-pente de la pente de la couverture en cours de réalisation.

Cela impose donc que la face de plus petite hauteur, c'est-à-dire correspondant au bas de la pente (p) de la face supérieure ou de la pente (p) du fond des creux, soit positionnée vers le haut de la couverture en cours de réalisation ; elle correspondra alors à la face dite amont. De même cela impose donc que la face de plus grande hauteur, c'est-à-dire correspondant au haut de la pente (p) de la face supérieure ou de la pente (p) du fond des creux, soit positionnée vers le bas de la couverture en cours de réalisation ; elle correspondra alors à la face dite aval.

Selon une autre forme de réalisation de l'invention la hauteur (h) de la face amont ou la hauteur (h) entre la face inférieure et le fond des creux (h, Figure 3) en face amont pourra être supérieure à la hauteur de la face aval ou entre la face inférieure et le fond des creux (h, Figure 3) en face aval. Amont et aval étant définis par référence au sens de pose dudit support par rapport à la pente de la toiture à recouvrir, on comprend alors que ladite pente (p) soit de la surface supérieure dudit support, soit à tout le moins du fond desdits creux portés par ladite face supérieure est dans le sens de la pente de la toiture à réaliser.

L'invention présente entre autres les avantages suivants : pose et fixation de la plaque sous-tuiles et du support isolant selon l'invention en une seule opération, ledit support isolant selon l'invention est léger et facile à manipuler, il est unique que l'on réalise une couverture à une-tuile ou à deux-tuiles, les caractéristiques géométriques dudit support selon l'invention impose un sens de pose qui facilite celle-ci, ledit support permet en outre de n'utiliser qu'une fixation pour l'ensemble plaque sous-tuiles/support isolant.

Selon l'invention, ledit support isolant peut être en toute matière connue pour permettre une isolation thermique et/ou phonique pour peu qu'elle soit compatible avec la fonction de l'invention. Ainsi selon l'invention ladite matière isolante peut être choisie parmi le chanvre, particulièrement sous forme de brique, la fibre de bois sous forme rigide, comme par exemple le fibragglo, le liège expansé, ou encore à base de polymères, de mousses de polymère comme par exemple la mousse d'urée-formaldéhyde, la mousse phénolique, la mousse de polychlorure de vinyle, la mousse de polyuréthane, le polystyrène extrudé, le polystyrène expansé qu'il soit graphité ou non, le polyisocyanurate. Avantageusement selon l'invention l'isolant est du polystyrène extrudé ou du polystyrène expansé, préférentiellement du polystyrène graphité.

Selon l'invention, les faces inférieure et supérieure dudit support, de forme globalement rectangulaire, peuvent avoir une longueur comprise entre 0,50 m et 4,00 m, préférentiellement entre 0,80 m et 3,50 m, très préférentiellement entre 0,90 m et 2,00 m.

Selon l'invention, les faces inférieure et supérieure dudit support, de forme rectangulaire, peuvent avoir une largeur comprise entre 0,50 m et 2,50 m, préférentiellement entre 0,80 m et 2,00 m, très préférentiellement entre 0,90 m et 1,20 m.

Selon l'invention quelle que soit la forme de réalisation de l'invention, les faces amont et aval dudit support pourront avoir une hauteur globale comprise entre 0,10 m et 0,30 m, préférentiellement entre 0,15 m et 0,27m.

Par hauteur globale on comprend qu'il s'agit de la distance entre le sommet des crêtes (C) portée par la face supérieure dudit support et la face inférieure dudit support.

Bien entendu les faces amont et aval dudit support auront une largeur identique entre elles et identique à la largeur desdites faces inférieure et supérieure.

Selon la forme de réalisation dans laquelle ledit support peut présenter une face supérieure en pente dans le sens longitudinal par rapport à la face inférieure lesdites faces amont et aval pourront avoir des hauteurs globales différentes.

Selon la forme de réalisation dans laquelle seul le fond des creux dudit support peut présenter une pente dans le sens longitudinal par rapport à la face inférieure on comprend que globalement les faces amont et aval pourront avoir des hauteurs identiques, et que seules la hauteur (h), sur les faces aval et amont, entre le fond d'un creux et la face inférieure pourront être différentes.

Quelle que soit la forme de réalisation de l'invention, ladite pente (p) peut être comprise entre 0,1% et 1,0%, préférentiellement entre 0,2% et 0,80% très préférentiellement entre 0,3 et 0,5%.

L'homme du métier saura sans difficulté sur la base de la longueur (L) du support selon l'invention, de la hauteur (h) de la face amont et de la pente (p) qu'il décidera de donner audit support, déterminer sans difficulté la différence de hauteur (y) entre la face aval et la face amont (deuxième et quatrième forme de réalisation ci-dessus) ou entre la hauteur (h) définie entre la face inférieure et le fond des creux en face amont et la hauteur (h) définie entre la face inférieure et le fond des creux en face aval (troisième et quatrième forme de réalisation ci-dessus) selon la formule (y) = L x p/100 (p étant exprimé en %).

Selon une forme particulière de réalisation, le support selon l'invention peut comprendre en outre sur sa face supérieure, à la jonction avec la face aval, sur toute sa largeur ou seulement au droit des creux (cx), un ou plusieurs évidement(s) (E) de forme rectangulaire et de profondeur constante, ladite profondeur pouvant correspondre à la différence de hauteur (y) de la face aval et de la face amont ou à la différence de hauteur des seules zones (Z) des faces amont et aval au droit des creux (cx).

Ainsi selon l'invention ledit évidement peut avoir une profondeur constante comprise entre un et quinze mm, préférentiellement entre cinq et dix mm.

Lors du montage lorsque l'on accole deux supports selon l'invention par juxtaposition de leurs faces amont et aval et que l'on pose une plaque sous-tuiles sur chaque support, ladite pente vise à permettre un recouvrement "automatique" de deux plaques sous-tuiles posées sur deux supports contigus. Par principe pour assurer l'étanchéité par recouvrement de deux plaques sous-tuiles contiguës lesdites plaques sous-tuiles pourront déborder dudit support tant du côté amont que du côté aval. Ainsi, la plaque sous-tuiles posée sur le support aval, viendra reposer par sa partie amont qui dépasse du support aval sur l'évidement ménagé dans le support amont, la plaque sous-tuiles posée sur le support amont venant reposer par sa partie aval qui dépasse du support amont sur la plaque sous-tuile aval, ménageant ainsi un recouvrement automatique des deux plaques sous-tuiles assurant l'étanchéité de la toiture.

Préférentiellement selon l'invention, ladite face supérieure pourra comprendre autant de crêtes (C) que la face inférieure des plaques sous-tuiles qu'elle est destinée à recevoir comportera elle-même de crêtes (C).

Selon ce mode de réalisation particulier ladite face supérieure dudit support selon l'invention pourra comporter quatre ou cinq crêtes (C).

Lesdites crêtes (C) peuvent être de longueurs variées allant de quelques centimètres de longueur à une taille identique à la longueur dudit support. Préférentiellement selon l'invention lesdites crêtes (C) pourront avoir une longueur identique à la longueur dudit support.

Selon un mode de réalisation de l'invention lesdites crêtes (C) pourront être à égales distance les unes des autres délimitant ainsi des creux (cx) de même largeur. Dans cette forme de réalisation, la distance entre le sommet de deux crêtes (C) contigües pourra être identique à la distance entre deux points médians de deux creux (cx) contigus.

Selon leur disposition sur la surface on comprend que les crêtes (C) peuvent délimiter entre elles n-1, n ou n+1 creux.

Selon une forme de réalisation particulière une crête pourra être disposée le long de l'un des bords dudit support de l'invention, l'autre bord dudit support pouvant recevoir un creux, l'ensemble des crêtes (C) délimitant ainsi un nombre n de creux (cx) égal au nombre de crêtes (C).

Selon une autre forme de réalisation particulière, une demi-crête pourra être positionnée le long de chacun des deux bords latéraux dudit support de l'invention. Selon cette forme particulière de l'invention, par ailleurs forme préférée, ledit support pourra compter n creux (cx), n-1 crêtes (C) complètes et deux demi-crêtes.

Selon encore une autre forme de réalisation particulière, un demi-creux (cx) pourra être positionné le long de chacun des deux bords latéraux dudit support de l'invention. Selon cette forme particulière de l'invention ledit support pourra compter n crêtes (C), n-1 creux (cx) et deux demi-demi-creux.

Lesdits creux (cx) et crêtes (C) ont pour objet de permettre, au cours de la réalisation de la toiture, un positionnement aisé et immédiat de la plaque sous-tuiles devant reposer sur ledit support selon l'invention.

Selon une forme de réalisation de l'invention, la hauteur entre le sommet d'une crête (C) et le fond d'un creux (cx) présents sur ledit support selon l'invention pourra être inférieure à la hauteur entre le sommet d'une crête (α ou γ) et le fond d'un creux (δ ou β) présents sur ladite plaque sous-tuile. Avec cette forme de réalisation de l'invention, lors de la pose les plaques sous-tuile viendront prendre appui sur le support selon l'invention par mise en contact du sommet des crêtes présentes à la face inférieure de ladite plaque sous-tuile (α ou γ) et le fond des creux (cx) dudit support selon l'invention. Ainsi il subsistera un espace libre favorisant la circulation de l'air entre le sommet des crêtes (C) présentes à la surface du support selon l'invention et la plaque sous-tuile. Cette forme de réalisation dudit support selon l'invention est la forme préférée de l'invention.

Selon une autre forme de réalisation de l'invention, la hauteur entre le sommet d'une crête (C) et le fond d'un creux (cx) présents sur ledit support selon l'invention pourra être supérieure à la hauteur entre le sommet d'une crête (α ou γ) et le fond d'un creux (δ ou β) présents sur ladite plaque sous-tuile. Avec cette forme de réalisation de l'invention, lors de la pose les plaques sous-tuile viendront prendre appui sur le support selon l'invention par mise en contact du sommet des crêtes (C) présentes à la face supérieure dudit support selon l'invention et le fond des creux présent à la face inférieure de la plaque sous-tuile (δ ou β).

Selon encore une autre forme de réalisation de l'invention, la hauteur entre le sommet d'une crête (C) et le fond d'un creux (cx) présents sur ledit support selon l'invention pourra être égale à la hauteur entre le sommet d'une crête (α ou γ) et le fond d'un creux (δ ou β) présents sur ladite plaque sous-tuile. Avec cette forme de réalisation de l'invention, lors de la pose les plaques sous-tuile viendront prendre appui sur le support selon l'invention par mise en contact du sommet des crêtes présentes à la face inférieure de ladite plaque sous-tuile (γ ou α) et le fond des creux (cx) dudit support selon l'invention et par mise en contact du sommet des crêtes (C) présentes à la face supérieure dudit support selon l'invention et le fond des creux présent à la face inférieure de la plaque sous-tuile (δ ou β).

Selon une forme particulière de réalisation de l'invention ladite hauteur entre le sommet d'une crête (C) et le fond d'un creux (cx) pourra être égale à 0, ladite surface supérieure dudit support selon l'invention étant alors plane. Ladite surface supérieure représentant ainsi à elle seule au choix une crête ou un creux.

Selon une autre forme particulière de réalisation de l'invention, préférée, ladite hauteur entre le sommet d'une crête (C) et le fond d'un creux (cx) présents sur ledit support selon l'invention pourra être comprise entre cinq et quatre-vingt mm, préférentiellement entre dix et soixante mm, très préférentiellement entre quinze et trente-cinq mm.

On a vu précédemment que la plaque sous-tuiles peut présenter sur l'une de ses faces des crêtes (C) de forme arrondie de rayon de grande taille (grandes crêtes (γ) sur la figure 1) et sur son autre face des crêtes (C) de forme arrondie de rayon de petite taille (petites crêtes (α) sur la figure 1). Cette différence de rayons des crêtes peut permettre pour une même plaque sous-tuiles et selon l'orientation dans laquelle on la positionne, de réaliser des couvertures en tuile canal à une ou deux tuiles.

Pour la réalisation d'une couverture à une tuile, la plaque sous-tuiles pourra être positionnée sur le support selon l'invention avec ses grandes crêtes (γ) orientées vers le haut ce qui pourra permettre de juxtaposer côte à côte deux rangs de tuiles (tuiles de couvert) orientées faces ouvertes vers le bas (dos vers le haut) en appui sur deux grandes crêtes (γ, Figure 1) de ladite plaque sous-tuile, orientées vers le haut, parallèles et contiguës, sans positionner entre eux un rang de tuiles orientées face ouverte vers le haut (tuiles de courant), l'étanchéité de la toiture étant alors assurée par la plaque sous-tuiles elle-même.

Pour la réalisation d'une couverture à deux tuiles, la plaque sous-tuiles pourra être positionnée sur le support selon l'invention avec les petites crêtes (α) orientées vers le haut ce qui pourra permettre, pour renforcer l'étanchéité de la toiture, de positionner un rang de tuile (tuiles de courant) orientées face ouverte vers le haut et donc dos vers le bas en appui dans le fond du creux (β sur la figure 1) de ladite plaque sous-tuile et de juxtaposer côte à côte deux rangs de tuiles (tuiles de couvert) orientées faces ouvertes vers le bas (dos vers le haut) en appui sur les deux petites crêtes (α) orientées vers le haut, parallèles et contiguës, et encadrant ledit creux (β) portant lesdites tuiles de couvert.

Quelle que soit la forme de montage choisie (une ou deux tuiles) il est possible que la plaque sous-tuiles repose sur un support selon l'invention dont la face supérieure pourrait être lisse. Cependant on conçoit que si l'on veut rendre le positionnement de ladite plaque sous-tuiles aisé et rapide, il pourrait être un grand avantage que la face supérieure dudit support selon l'invention, destinée à recevoir ladite plaque sous-tuiles comprenne des creux (cx) en forme de gouttières (G) courant sur toute la longueur du grand axe dudit support, parallèles et séparées de fait par des crêtes (C) et destinées à recevoir en appui sur leur fond (G1, G2), le sommet des crêtes (α, γ) de la face inférieure d'une plaque sous-tuiles (PsT).

Ainsi dans une forme de réalisation particulière ledit support selon l'invention pourra comprendre sur sa face supérieure des creux (cx) en forme de gouttières (G), parallèles et courant sur toute la longueur du grand axe dudit support. Ces creux (cx) pourront avoir pour objet de recevoir une plaque sous-tuiles en appui sur les crêtes (α, γ) de sa face inférieure.

Selon l'invention lesdits creux pourront avoir un profil en coupe en arc de cercle de rayon au moins égal au rayon des grandes crêtes (γ) de ladite plaque sous-tuiles, préférentiellement égal au rayon des grandes crêtes (γ) de ladite plaque sous-tuiles (PsT).

Selon une autre forme de réalisation du support selon l'invention, les creux (cx) pourront avoir un profil en coupe en arc de cercle de rayon au moins égal au rayon des petites crêtes (α) de ladite plaque sous-tuiles, préférentiellement égal au rayon des petites crêtes (α) de ladite plaque sous-tuiles (PsT).

On comprend que dans ces formes de réalisation particulières les plaques sous-tuiles (PsT) pourront venir se positionner aisément dans les creux (cx) dudit support selon l'invention facilitant ainsi pour le poseur leur positionnement et ce que la face de ladite plaque sous-tuiles en contact avec ladite face supérieure dudit support selon l'invention présente des grandes crêtes (γ) ou des petites crêtes (α). Mais ces formes de réalisation particulières nécessitent que ledit support selon l'invention existe sous deux formes distinctes une forme avec des creux (cx) d'un diamètre au moins égal au diamètre des petites crêtes (α) de la plaque sous-tuiles et une forme avec des creux (cx) d'un diamètre au moins égal au diamètre des grandes crêtes (γ) de la plaque sous-tuiles.

On conçoit alors qu'il pourrait être un autre avantage que dans une autre forme de réalisation dudit support selon l'invention ladite zone de contact entre la plaque sous-tuiles et ledit support, sur ledit support, soit d'une forme apte à recevoir indifféremment en appui soit des petites crêtes (α) soit des grandes crêtes (γ) d'une plaque sous-tuiles. Ainsi une seule forme de support selon l'invention serait à prévoir.

Ainsi on comprend que dans cette forme de réalisation ladite face supérieure dudit support selon l'invention peut comprendre des creux (cx) en forme de gouttières (G), ladite gouttière pouvant présenter un profil en plusieurs arcs de cercles imbriqués les uns dans les autres.

Ainsi selon une forme de réalisation de l'invention, ladite face supérieure dudit support selon l'invention peut comprendre des creux (cx) en forme de gouttières (G), orientées selon le grand axe longitudinal dudit support, pouvant présenter un profil en arc de cercle et pouvant comprendre en outre une seconde gouttière (G2) orientée selon le même grand axe longitudinal dudit support et positionnées dans le fond de ladite première gouttière (G1). On comprend que dans cette forme de réalisation ladite gouttière (G) pourra présenter un profil formé de deux arcs de cercle de rayons différents (G1, G2) imbriqués l'un dans l'autre, leurs deux centres (O et o) pouvant être positionnés sur l'axe de symétrie des gouttières G1 et G2. Il s'agit là de la forme la plus simple envisageable pour les gouttières d'un support selon l'invention apte à recevoir indifféremment une plaque sous-tuiles en appui sur ces petites crêtes (α) ou sur ces grandes crêtes (γ).

Mais cette forme peut rendre délicate la pose des plaques sous-tuiles dans la mesure où elle n'a qu'une tolérance faible vis-à-vis de la précision des formes de la plaque sous-tuiles.

Ainsi selon encore une autre forme de réalisation particulière de l'invention il est possible de jouer sur la forme des gouttières G1 et G2 pour admettre une tolérance vis-à-vis de la précision des formes de la plaque sous-tuiles plus grandes.

Ainsi on peut imaginer que la gouttière G1 (gouttière recevant les grandes crêtes (γ)) puisse être formée de deux arcs de cercles de rayons (R) identiques et de centre (O) unique lesdits deux arcs de cercles pouvant être séparés par une seconde gouttière G2 (gouttière recevant les petites crêtes (α)) elle-même pouvant être formée par un arc de cercle de rayon (r) unique et de centre (o) unique, G2 pouvant être positionnée symétriquement selon le grand axe de G1.

On peut également imaginer que la gouttière G1 (gouttière recevant les grandes crêtes (γ)) puisse être formée de deux arcs de cercles de rayons (R) identiques mais de centres (O1 et O2) différents, lesdits deux arcs de cercle pouvant être séparés par la seconde gouttière G2 (gouttière recevant les petites crêtes (α)) elle-même pouvant être formée par un arc de cercle de rayon (r) unique et de centre (o) unique, G2 pouvant être positionnée symétriquement selon le grand axe de G1.

On peut encore imaginer que la gouttière G1 (gouttière recevant les grandes crêtes (γ)) puisse être formée de deux arcs de cercles de rayons (R) identiques mais de centres (O1 et O2) différents, lesdits deux arcs de cercle pouvant être séparés par la seconde gouttière G2 (gouttière recevant les petites crêtes (α)) elle-même pouvant être formée par deux arcs de cercles de rayons (r) identiques mais de centres (o1 et o2) différents, G2 pouvant être positionnée symétriquement selon le grand axe de G1.

Enfin on peut aussi imaginer que la gouttière G1 (gouttière recevant les grandes crêtes (γ)) puisse être formée de deux arcs de cercles de rayons (R) identiques et de centre (O) unique lesdits deux arcs de cercles pouvant être séparés par une seconde gouttière G2 (gouttière recevant les petites crêtes (α)) elle-même pouvant être formée par deux arcs de cercles de rayons (r) identiques mais de centres (o1 et o2) différents, G2 pouvant être positionnée symétriquement selon le grand axe de G1.

On notera que si les rayons desdits arcs de cercles peuvent être de toutes longueurs, selon une forme préférée de l'invention lesdits rayons des gouttières G1 et G2 peuvent être sensiblement égaux, voire égaux, respectivement aux rayons des crêtes grandes (γ) ou petites (α) de la plaque sous-tuiles qui va venir prendre appui sur lesdites gouttières.

Selon l'invention et quelle que soit la forme de réalisation de l'invention, le rayon de ladite première gouttière (G1), qu'elle soit en un arc de cercle de centre unique ou en deux arcs de cercle de centres différents, pourra être compris entre trente et quatre-vingts mm préférentiellement entre soixante et soixante-dix mm.

De même selon encore l'invention et quelle que soit la forme de réalisation de l'invention, le rayon de ladite seconde gouttière (G2) qu'elle soit en un arc de cercle de centre unique ou en deux arcs de cercle de centres différents, pourra être compris entre vingt et soixante mm préférentiellement entre quarante et cinquante mm.

Selon encore un autre mode de réalisation de l'invention, ledit support peut en outre comprendre sur ses faces latérales et/ou sur ses face amont et aval, des moyens aptes à coopérer entre eux afin d'assurer un bon positionnement et un bon ajustement d'un support par rapport au support directement positionné à côté (moyens de jonction). Selon l'invention lesdits moyens de jonction peuvent être tout moyen connu de l'homme du métier comme par exemple une protubérance faisant saillie sur l'une des faces latérales dudit support et apte à se positionner dans une échancrure présente sur la face latérale contigüe du support lui-même contigu, ladite échancrure étant globalement de même forme, mais en creux, que ledit bourrelet. A titre d'exemple on peut citer, sans limitation, comme couple bourrelet/échancrure un bourrelet en forme de demi cylindre pouvant s'accoupler avec un demi cylindre de même diamètre ou de diamètre légèrement supérieur réalisé en creux sur l'autre face, un bourrelet en forme de parallélépipède pouvant s'accoupler avec un parallélépipède de même dimension ou de dimensions légèrement supérieures réalisé en creux sur l'autre face, un bourrelet de profil triangulaire pouvant s'accoupler avec une empreinte de forme triangulaire de même dimension ou de dimensions légèrement supérieures réalisée en creux sur l'autre face.

L'homme du métier comprend sans difficulté que lesdits moyens de jonction peuvent être un ou plusieurs, identiques ou différents, sur une même face, tant sur la longueur que sur la hauteur de ladite face, et peuvent être de longueur égale à la longueur de ladite face ou plus courts. On comprend également que la même face peut comprendre en même temps des parties mâles et femelles desdits moyens de jonction en forme de protubérance et en creux.

Ainsi selon l'invention, ledit support peut comprendre en outre sur au moins une de ses faces latérales et/ou aval et/ou amont, avantageusement sur toutes ses faces latérales et aval et amont des éléments mâles ou femelles d'un moyen de jonction apte à faire coopérer ensemble deux supports selon l'invention contigus.

Selon encore une autre forme de réalisation de l'invention ledit support peut outre comprendre au moins un renfort pour assurer sa rigidité. Ledit renfort peut être de toute forme et en toute matière compatible avec sa fonction. Il peut être disposé tant latéralement que longitudinalement par rapport audit support. Il peut être unique ou multiple. Préférentiellement selon l'invention ledit support comprendra au moins deux renforts positionnés longitudinalement parallèlement l'un par rapport à l'autre au niveau de la face inférieur dudit support, ledit renfort pouvant être par exemple un rail de profil en U et en acier inoxydable.

Selon l'invention ledit renfort peut être positionné sur au moins une des faces dudit support, ou encore noyé dans sa masse. Préférentiellement selon l'invention ledit renfort pourra être noyé dans la masse dudit support.

Selon encore une autre forme particulière de réalisation de l'invention, ledit support isolant peut en outre comprendre lié à sa face inférieure un élément de décoration. Tout mode de liaison connu de l'homme du métier peut être utilisé selon l'invention, pour lier ledit élément de décoration audit support isolant selon l'invention. A titre d'exemple on pourra citer le vissage, le clipsage ou encore le collage. Avantageusement selon l'invention, l'élément de décoration sera collé à ladite face inférieure dudit support isolant.

Par élément de décoration on entend tout moyen permettant de donner à la face inférieure dudit support selon l'invention, un aspect plaisant au regard. Selon l'invention et sans limitation, ledit élément de décoration peut être une ou plusieurs feuille(s) de papier, de plastique, une ou plusieurs plaque(s) de bois, de fer, de plâtre, de plastique, de résine, etc. Une forme de réalisation particulièrement préférée de l'invention est un support isolant selon l'invention comprenant à sa face inférieure une plaque de plâtre avantageusement collée.

La description qui précède décrit un support de plaque sous-tuiles destiné à rendre plus facile le positionnement de l'isolant et de la plaque sous-tuiles au cours de la réalisation d'une toiture. Cette description montre que l'invention concerne un support dissymétrique dans sa forme puisque bien que de forme globalement parallélépipédique rectangle il n'en présente pas moins une pente, à tout le moins une pente dans le fond des gouttières présentes sur sa face supérieure. Cette pente implique lors de la pose un sens particulier de mise en place dudit support qui comme on l'a vu précédemment, veut que dans le sens longitudinal deux supports contigus soit accolés l'un à l'autre par leurs faces aval et amont, le support aval présentant au support amont sa face amont, étant entendu que ladite face amont est celle dont au moins la profondeur des gouttières est supérieure à ladite profondeur des gouttières de la face aval dudit support amont.

Ainsi l'invention a aussi pour objet un procédé de réalisation de toiture comprenant l'utilisation d'un support de plaque sous-tuiles selon l'invention.

L'invention a encore pour objet une toiture comprenant au moins un support selon l'invention.

Il est possible lors de la fabrication dudit support selon l'invention de prévoir à la surface supérieure dudit support différents marquages particulièrement des marquages destinés à faciliter le travail du poseur. Lesdits marquages peuvent être des guides de coupe ou encore des indications du sens de pose dudit support.

D'autres avantages et particularité de l'invention apparaitront à la lecture des figures jointes pour lesquelles
La figure 1 représente le profil d'une plaque sous-tuiles ;
La figure 2 représente une vue en perspective du support selon l'invention ;
La figure 3 représente une vue en coupe transversale du support selon l'invention ainsi qu'un agrandissement des différentes formes que peuvent prendre les creux (cx) ;
La figure 4 représente une coupe longitudinale du support selon l'invention passant par le fond d'un creux (cx) ;
La figure 5 représente une vue en coupe transversale d'une toiture une-tuile (A) ou deux-tuiles (B) ;
La figure 6 représente une vue en perspective d'un assemblage de plusieurs supports selon l'invention et de plaques sous-tuiles ;
La figure 7 représente une vue en perspective d'un assemblage de plusieurs supports selon l'invention et de plaques sous-tuiles.

Par référence à la figure 1 qui représente le profil d'une plaque sous-tuiles présentant cinq petites crêtes (α) et cinq grandes crêtes (γ) et de fait cinq grands creux (β) et cinq petits creux (δ) délimités par rapport auxdites crêtes. On notera donc la dissymétrie de ladite plaque avec en (11) le sommet d'une petite crête (α) qui peut également être référencé comme le fond (sur l'autre face) du petit creux (δ) correspondant et en (12) le sommet d'une grande crête (γ) qui peut également être référencé comme le fond (sur l'autre face) du grand creux (β) correspondant.

Par référence à la figure 2 qui représente une vue en perspective du support selon l'invention (20) on note en (21) la face supérieure, en (22) la face inférieure, en (23) une des 2 faces latérales, en (24) la face aval et en (25) la face amont dudit support (20). On note également la présence sur la face supérieure de grandes crêtes (C) et de creux (cx).

On note encore en (26) deux renforts longitudinaux et en (27) sur une des faces latérales (23), deux échancrures parallèles de forme semi-cylindrique constituant la partie femelle d'un moyen destiné à assurer un bon positionnement et un bon ajustement d'un support (20) par rapport au support contigu, la partie mâle dudit moyen étant représentée sur l'autre face latérale en (28) et se présentant sous la forme de deux bourrelets de forme semi-cylindrique parallèles et courant sur toute la longueur de ladite face latérale.

On note enfin en (29) la présence d'un élément de décoration sous la forme d'une plaque recouvrant la totalité de la surface inférieure dudit support selon l'invention. On note surtout la présence du côté aval dudit support la présence d'évidements E positionnés au droit des creux (cx). On comprend donc que dans la forme de réalisation représentée à cette figure la surface de la face supérieure est plane et constituée par le sommet des crêtes (C) et que les fonds des creux forment une pente orientée dans le sens de la descente de la face aval (24) vers la face amont (25). Les évidements (E) ont pour objet de rattraper la pente et de permettre le positionnement d'une plaque sous-tuiles positionnée en aval dont la partie amont viendra se loger dans lesdits évidements. On comprend alors que le fond de l'évidement peut se trouver à la même distance de surface inférieure que le fond du creux (cx) au niveau de la face amont (25).

Par référence à la figure 3 qui représente une vue en coupe du support selon l'invention (30) on note la face supérieure (31), la face inférieure (32), la face aval (34), la face latérale (33) portant la partie mâle d'un moyen de jonction (38) se présentant sous la forme de deux bourrelets de forme semi-cylindrique parallèles et sur l'autre face latérale, deux échancrures parallèles (37) de forme semi-cylindrique constituant la partie femelle d'un moyen de jonction, destiné à assurer un bon positionnement et un bon ajustement d'un support (30) par rapport au support (30) contigu. On note également la présence sur la face supérieure de grandes crêtes (C) et de creux (cx). On note encore en (36), deux renforts longitudinaux et en (39) un élément de décoration sous la forme d'une plaque recouvrant la totalité de la surface inférieure dudit support selon l'invention (30). Les figures portent en outre la représentation de la hauteur (h) entre le fond d'un creux et la face inférieure ainsi que l'indication de l'axe de symétrie passant par le fond des creux.

On note surtout en A la forme particulière du creux (cx) en forme de gouttière, montrant que ledit creux est globalement composé d'un premier profil formant ainsi la première gouttière (G1) et d'un second profil formant ainsi une seconde gouttière (G2) positionnée dans le fond de ladite première gouttière (G1). Les figures 3A1 à 3A4 représentent les différentes formes possibles de réalisation des gouttières présentes sur ledit support.

En A1 le creux (cx) est formé d'une première gouttière (G1) elle-même formée de deux arcs de cercles de rayons (R) identiques et de centre (O) unique lesdits deux arcs de cercles étant séparés par une seconde gouttière (G2) elle-même formée par un arc de cercle de rayon (r) unique et de centre (o) unique, G2 étant positionnée symétriquement selon le grand axe de G1.

En A2 le creux (cx) est formé d'une première gouttière (G1) formée de deux arcs de cercle de rayons (R) identiques mais de centres (O1 et O2) différents, lesdits deux arcs de cercle étant séparés par la seconde gouttière (G2) elle-même formée par un arc de cercle de rayon (r) unique et de centre (o) unique, G2 étant positionnée symétriquement selon le grand axe de G1.

En A3 le creux (cx) est formé d'une première gouttière (G1) formée de deux arcs de cercles de rayons (R) identiques mais de centres (O1 et O2) différents, lesdits deux arcs de cercle étant séparés par la seconde gouttière (G2) elle-même formée par deux arcs de cercles de rayons (r) identiques mais de centres (o1 et o2) différents, G2 étant positionnée symétriquement selon le grand axe de G1.

En A4 le creux (cx) est formé d'une première gouttière (G1) elle-même formée de deux arcs de cercles de rayons (R) identiques et de centre (O) unique lesdits deux arcs de cercles étant séparés par une seconde gouttière (G2) elle-même formée par deux arcs de cercles de rayons (r) identiques mais de centres (o1 et o2) différents, G2 étant positionnée symétriquement selon le grand axe de G1.

Par référence à la figure 4 qui représente une vue en coupe latérale dudit support selon l'invention (40), ladite coupe passant par le fond d'une gouttière G2. On note la face supérieure (41), la face inférieure (42), la face aval (45) et la face amont (44) et en (49) un élément de décoration sous la forme d'une plaque recouvrant la totalité de la surface inférieure dudit support selon l'invention. On note également la présence d'un moyen de jonction de forme rectangulaire en coupe (491) sur la face aval. (492) et (493) matérialisent le fond de la gouttière (492) et la face supérieure du support selon l'invention (493) On note surtout la présence à la jonction entre la face supérieure (41) et la face aval (45) d'un évidement (E) de forme rectangulaire et de profondeur (y).

Par référence à la figure 5 qui représente une vue en coupe frontale d'une toiture une-tuile (A) ou deux-tuiles (B), on note la face supérieure (51) et la face inférieure (52) d'un support selon l'invention (50). On note également la présence d'une plaque sous-tuiles (PsT) orientée en (A) pour recevoir les tuiles (T) d'une couverture réalisée en mode une-tuile, grandes crêtes (γ) orientées vers le haut, et en (B) pour recevoir les tuiles (T) d'une couverture réalisée en mode deux-tuiles, petites crêtes (α) orientées vers le haut.

On note qu'en (A) la plaque sous-tuiles (PsT) prend appui sur ledit support de l'invention (50) dans le fond d'une seconde gouttière (G2) positionnée dans le fond d'une première gouttière de la face supérieure (51) par l'intermédiaire du sommet de ses petites crêtes (α), ledit fond étant en arc de cercle d'un rayon identique au profil en arc de cercle de la petite crête (α) de la plaque sous-tuiles (PsT).

On note qu'en (B) la plaque sous-tuiles (PsT) prend appui sur ledit support de l'invention (50) sur les bords latéraux d'une première gouttière (G1) de la face supérieure (51) par l'intermédiaire des bords latéraux de ses grandes crêtes (γ), lesdits bords latéraux de ladite première gouttière (G1) étant formés de deux arcs de cercle d'un rayon quasi-identique au profil semi-circulaire de la grande crête (γ) de la plaque sous-tuiles (PsT).

Par référence à la figure 6 qui représente une vue latérale de l'agencement de deux supports (60) selon l'invention longitudinalement contigus et des plaques sous-tuiles (PsT) qui les recouvrent on note particulièrement la zone de recouvrement R2 des deux plaques sous-tuiles où l'on remarque que la plaque sous-tuiles amont recouvre la plaque sous-tuiles aval et que la plaque sous-tuiles aval repose sur l'évidement E. On note que la présence de la pente de la surface supérieure de la plaque aval induit l'appui de la plaque sous-tuiles aval sur l'évidement E de la plaque sous-tuiles amont. Cela a pour conséquence que les lignes longitudinales (L1 et L2) de crêtes (C) de deux plaques sous-tuiles contigües sont parallèles alors que si les supports n'étaient pas ceux de l'invention mais des supports standards de forme parallélépipédique rectangle dont la face supérieure et la face inférieure sont parallèles les lignes longitudinales de crêtes de deux plaques sous-tuiles contigües ne seraient pas parallèles du fait du recouvrement nécessaires des deux plaques contigües. On notera que les deux lignes de crêtes L1 et L2, si elles sont parallèles entre elles, ne sont pas parallèles à la face inférieure desdits supports selon l'invention qui les supportent.

Par référence à la figure 7 qui représente une vue en perspective d'un assemblage de plusieurs supports selon l'invention et de plaques sous-tuiles, on note la juxtaposition tant longitudinale que latérale des supports selon l'invention (70) et le positionnement de quelques plaques sous-tuiles PsT.

On remarque les faces supérieures (71), latérales (73) et aval (74) desdits supports (70). On note encore le recouvrement latéral (R1) et le recouvrement longitudinal (R2) d'une plaque sous-tuiles avec deux plaques sous-tuiles qui lui sont contigües. On note en particulier en B l'évidement E présent sur la face supérieure d'un support selon l'invention au niveau du bord de ladite face supérieure avec la face aval dudit support. On note que la plaque sous-tuiles prenant appui sur un support amont en B1 vient recouvrir par débordement la plaque sous-tuiles aval en R2. Mais comme au point de recouvrement (B) la face aval dudit support amont et la face amont dudit support aval ont la même hauteur du fait de l'évidement ménagé dans ledit support amont, la partie débordante de ladite plaque sous-tuiles aval vient prendre appui sur ledit évidement (E) ménagé dans ledit support amont.

## Revendications

1. Support isolant de plaque sous-tuiles (20, 30, 40, 50, 60, 70), pour la réalisation de couverture de bâtiment, destiné à recevoir sur sa face supérieure (21, 31, 41, 51, 71) une plaque sous-tuiles, ledit support étant de forme globalement parallélépipédique rectangle comprenant une face supérieure (21, 31, 41, 51, 71), une face inférieure (22, 32, 42, 52), deux faces latérales (23, 33, 43, 53, 63, 73), une face aval (24, 34, 44, 54, 64, 74), une face amont (25, 45, 65, 75 ladite face supérieure présentant une pluralité de crêtes (C) parallèles et orientées selon le grand axe dudit support, et des zones inter-crêtes ou creux (cx), en forme de gouttière (G), délimitées latéralement par lesdites crêtes (C), parallèles et courant sur toute la longueur du grand axe dudit support,
**caractérisé en ce que**
- les plans de ladite face supérieure (21, 31, 41, 51, 71) et de ladite face inférieure (22, 32, 42, 52) ne sont pas parallèles longitudinalement, induisant ainsi entre la face amont (25, 45, 65, 75) et la face aval (24, 34, 44, 54, 64, 74) une différence de hauteur dans le sens longitudinal créant ainsi une pente de ladite face supérieure dans le sens longitudinal ; ou
- les plans formés par le fond des creux (cx) et le plan de ladite face inférieure (22, 32, 42, 52) ne sont pas parallèles longitudinalement induisant ainsi entre la face amont (25, 45, 65, 75) et la face aval (24, 34, 44, 54, 64, 74) une différence de hauteur sur les faces aval et amont, entre le fond d'un creux et la face inférieure créant ainsi une pente dudit fond du creux (cx) dans le sens longitudinal,
et **caractérisé**
a) **en ce que** ladite gouttière (G) présente un profil formé de deux arcs de cercle de rayons différents (gouttières G1 et G2) imbriqués l'un dans l'autre, leurs centres (O et o) étant positionnés sur l'axe de symétrie des gouttières G1 et G2, la seconde gouttière (G2) étant positionnées dans le fond de ladite première gouttière (G1), ladite première gouttière étant elle-même formée de deux arcs de cercles de rayons (R) identiques et de centre (O) unique, lesdits deux arcs de cercles étant séparés par une seconde gouttière (G2) elle-même formée par un arc de cercle de rayon (r) unique et de centre (o) unique, G2 étant positionnée symétriquement selon le grand axe de G1 ; ou
b) **en ce que** ladite face supérieure dudit support comprend au moins un creux (cx) formé d'une première gouttière (G1) elle-même formée de deux arcs de cercles de rayons (R) identiques mais de centres (O1 et O2) différents, lesdits deux arcs de cercle étant séparés par la seconde gouttière (G2) elle-même formée par un arc de cercle de rayon (r) unique et de centre (o) unique, G2 étant positionnée symétriquement selon le grand axe de G1 ; ou
c) **en ce que** ladite face supérieure dudit support comprend au moins un creux (cx) formé d'une première gouttière (G1) elle-même comprenant deux arcs de cercles de rayons (R) identiques mais de centres (O1 et O2) différents, lesdits deux arcs de cercle étant séparés par la seconde gouttière (G2) elle-même formée par deux arcs de cercles de rayons (r) identiques mais de centres (o1 et o2) différents, G2 étant positionnée symétriquement selon le grand axe de G1 ; ou
d) **en ce que** ladite face supérieure dudit support comprend au moins un creux (cx) formé d'une première gouttière (G1) elle-même formée de deux arcs de cercles de rayons (R) identiques et de centre (O) unique lesdits deux arcs de cercles étant séparés par une seconde gouttière (G2) elle-même formée par deux arcs de cercles de rayons (r) identiques mais de centres (o1 et o2) différents, G2 étant positionnée symétriquement selon le grand axe de G1.

2. Support (20, 30, 40, 50, 60, 70), selon la revendication 1, **caractérisé en ce que** les plans de ladite face supérieure (21, 31, 41, 51, 71) et de ladite face inférieure (22, 32, 42, 52) sont parallèles longitudinalement, et les plans formés par le fond des creux (cx) et le plan de ladite face inférieure (22, 32, 42, 52) ne sont pas parallèles longitudinalement induisant ainsi entre la face amont (25, 45, 65, 75) et la face aval (24, 34, 44, 54, 64, 74) une différence de hauteur sur les faces aval et amont, entre le fond d'un creux et la face inférieure créant ainsi une pente dudit fond du creux (cx) dans le sens longitudinal.

3. Support (20, 30, 40, 50, 60, 70), selon l'une quelconque des revendications 1 ou 2, **caractérisé en ce que** les faces amont (25, 45, 65, 75) et aval (24, 34, 44, 54, 64, 74) dudit support pourront avoir une hauteur globale comprise entre 0,10 m et 0,30 m.

4. Support (20, 30, 40, 50, 60, 70), selon l'une quelconque des revendications 1 à 3, **caractérisé en ce que** ladite pente est comprise entre 0,1% et 1,0%.

5. Support (20, 30, 40, 50, 60, 70), selon l'une quelconque des revendications 1 à 4, **caractérisé en ce qu'**il comprend en outre sur sa face supérieure (21, 31, 41, 51, 71), à la jonction avec la face aval (24, 34, 44, 54, 64, 74), sur toute sa largeur ou seulement au droit des creux (cx), un évidement (E) de forme rectangulaire et de profondeur (y) constante, ladite profondeur correspondant à la différence de hauteur de la face aval et de la face amont.

6. Support (20, 30, 40, 50, 60, 70), selon l'une quelconque des revendications 1 à 5, **caractérisé en ce que** ladite face supérieure (21, 31, 41, 51, 71) comporte un nombre égal de crêtes (C) et de creux (cx).

7. Support (20, 30, 40, 50, 60, 70), selon la revendication 6, **caractérisé en ce que** la distance entre le sommet de deux crêtes (C) contiguës est égale à la distance entre deux points médians de deux creux (cx) contigus.

8. Support (20, 30, 40, 50, 60, 70), selon l'une quelconque des revendications 1 à 7, **caractérisé en ce que** lesdites crêtes sont formées par deux crêtes étroites (Ce) séparées par un creux étroit (cxe), l'ensemble formant une crête (C).

9. Support (20, 30, 40, 50, 60, 70), selon l'une quelconque des revendications 1 à 8, **caractérisé en ce que** la hauteur entre le sommet d'une crête (C) et le fond d'un creux (cx) est comprise entre 5 et 80 mm.

10. Support (20, 30, 40, 50, 60, 70), selon l'une quelconque des revendications 1 à 9, **caractérisé en ce que** ladite face supérieure dudit support comprend au moins un creux (cx) formé d'une première gouttière (G1) elle-même formée de deux arcs de cercles de rayons (R) identiques et de centre (O) unique lesdits deux arcs de cercles étant séparés par une seconde gouttière (G2) elle-même formée par un arc de cercle de rayon (r) unique et de centre (o) unique, G2 étant positionnée symétriquement selon le grand axe de G1.

11. Support (20, 30, 40, 50, 60, 70), selon l'une quelconque des revendications 1 à 9, **caractérisé en ce que** ladite face supérieure dudit support comprend au moins un creux (cx) formé d'une première gouttière (G1) elle-même formée de deux arcs de cercles de rayons (R) identiques mais de centres (O1 et O2) différents, lesdits deux arcs de cercle étant séparés par la seconde gouttière (G2) elle-même formée par un arc de cercle de rayon (r) unique et de centre (o) unique, G2 étant positionnée symétriquement selon le grand axe de G1.

12. Support (20, 30, 40, 50, 60, 70), selon l'une quelconque des revendications 1 à 9, **caractérisé en ce que** ladite face supérieure dudit support comprend au moins un creux (cx) formé d'une première gouttière (G1) elle-même comprenant deux arcs de cercles de rayons (R) identiques mais de centres (O1 et O2) différents, lesdits deux arcs de cercle étant séparés par la seconde gouttière (G2) elle-même formée par deux arcs de cercles de rayons (r) identiques mais de centres (o1 et o2) différents, G2 étant positionnée symétriquement selon le grand axe de G1.

13. Support (20, 30, 40, 50, 60, 70), selon l'une quelconque des revendications 1 à 9, **caractérisé en ce que** ladite face supérieure dudit support comprend au moins un creux (cx) formé d'une première gouttière (G1) elle-même formée de deux arcs de cercles de rayons (R) identiques et de centre (O) unique lesdits deux arcs de cercles étant séparés par une seconde gouttière (G2) elle-même formée par deux arcs de cercles de rayons (r) identiques mais de centres (o1 et o2) différents, G2 étant positionnée symétriquement selon le grand axe de G1.

14. Support (20, 30, 40, 50, 60, 70), selon l'une quelconque des revendications 1 à 13, **caractérisé en ce que** lesdits rayons des gouttières G1 et G2 sont égaux, respectivement aux rayons des crêtes grandes ou petites de la plaque sous-tuiles qui prend appui sur lesdites gouttières.

15. Support (20, 30, 40, 50, 60, 70), selon l'une quelconque des revendications 1 à 14, **caractérisé en ce qu'**il comprend en outre sur au moins une de ses faces latérales et/ou aval et/ou amont, des éléments mâles ou femelles d'un moyen de jonction apte à faire coopérer ensemble deux supports selon l'invention contigus.

16. Support (20, 30, 40, 50, 60, 70), selon l'une quelconque des revendications 1 à 15, **caractérisé en ce qu'**il comprend en outre au moins un renfort pour assurer sa rigidité.

17. Utilisation d'un support de plaque sous-tuiles tel que décrit dans l'une quelconque des revendications 1 à 16, pour la réalisation de toiture.

18. Toiture comprenant au moins un support tel que décrit dans l'une quelconque des revendications 1 à 16.

## Patentansprüche

1. Dämmhalterung (20, 30, 40, 50, 60, 70) für Dachziegelunterlagen zum Herstellen von Gebäudedächern, die dazu bestimmt ist, auf ihrer Oberseite (21, 31, 41, 51, 71) eine Dachziegelunterlage aufzunehmen, wobei die Halterung insgesamt eine rechteckige Quaderform hat, die eine Oberseite (21, 31, 41, 51, 71), eine Unterseite (22, 32, 42, 52), zwei Seitenflächen (23, 33, 43, 53, 63, 73), eine stromabwärtige Seite (24, 34, 44, 54, 64, 74) und eine stromaufwärtige Seite (25, 45, 64, 75 aufweist), wobei die Oberseite eine Vielzahl von parallelen Kämmen (C) aufweist, die entlang der Hauptachse der Halterung ausgerichtet sind, sowie Kammzwischenbereiche oder Mulden (cx) in Rinnenform (G), die seitlich von den Kämmen (C) begrenzt sind und parallel und über die gesamte Länge der Hauptachse der Halterung verlaufen,
**dadurch gekennzeichnet, dass**
- die Ebenen der Oberseite (21, 31, 41, 51, 71) und der Unterseite (22, 32, 42, 52) longitudinal nicht parallel verlaufen, wodurch zwischen der stromaufwärtigen Seite (25, 45, 65, 75) und der stromabwärtigen Seite (24, 34, 44, 54, 64, 74) ein Höhenunterschied in Längsrichtung hervorgerufen ist, wodurch eine Neigung der Oberseite in Längsrichtung geschaffen ist; oder
- die Ebenen, die durch den Boden der Mulden (cx) gebildet sind, und die Ebene der Unterseite (22, 32, 42, 52) longitudinal nicht parallel verlaufen, wodurch zwischen der stromaufwärtigen Seite (25, 45, 65, 75) und der stromabwärtigen Seite (24, 34, 44, 54, 64, 74) ein Höhenunterschied auf der stromabwärtigen und der stromaufwärtigen Seite zwischen dem Boden einer Mulde und der Unterseite hervorgerufen ist, wodurch eine Neigung des Bodens der Mulde (cx) in Längsrichtung geschaffen ist,
und **dadurch gekennzeichnet, dass**
a) die Rinne (G) ein Profil aufweist, das aus zwei Kreisbögen mit unterschiedlichen Radien (Rinne G1 und G2) gebildet ist, die ineinandergreifen, wobei deren Mittelpunkte (O und o) auf der Symmetrieachse der Rinnen G1 und G2 liegen, wobei die zweite Rinne (G2) am Boden der ersten Rinne (G1) liegt, wobei die erste Rinne ihrerseits aus zwei Kreisbögen mit identischen Radien (R) und einem einzigen Mittelpunkt (O) gebildet ist, wobei die beiden Kreisbögen durch eine zweite Rinne (G2) getrennt sind, die ihrerseits aus einem Kreisbogen mit einem einzigen Radius (r) und einem einzigen Mittelpunkt (o) gebildet ist, wobei G2 symmetrisch entlang der Hauptachse von G1 liegt; oder
b) die Oberseite der Halterung zumindest eine Mulde (cx) aufweist, die aus einer ersten Rinne (G1) gebildet ist, die ihrerseits aus zwei Kreisbögen mit identischen Radien (R), aber unterschiedlichen Mittelpunkten (01 und 02) gebildet ist, wobei die beiden Kreisbögen durch die zweite Rinne (G2) getrennt sind, die ihrerseits aus einem Kreisbogen mit einem einzigen Radius (r) und einem einzigen Mittelpunkt (o) gebildet ist, wobei G2 symmetrisch entlang der Hauptachse von G1 liegt; oder
c) die Oberseite der Halterung zumindest eine Mulde (cx) aufweist, die aus einer ersten Rinne (G1) gebildet ist, die ihrerseits zwei Kreisbögen mit identischen Radien (R), aber unterschiedlichen Mittelpunkten (01 und 02) umfasst, wobei die beiden Kreisbögen durch die zweite Rinne (G2) getrennt sind, die ihrerseits aus zwei Kreisbögen mit identischen Radien (r), aber unterschiedlichen Mittelpunkten (o1 und o2) gebildet ist, wobei G2 symmetrisch entlang der Hauptachse von G1 liegt; oder
d) die Oberseite der Halterung zumindest eine Mulde (cx) aufweist, die aus einer ersten Rinne (G1) gebildet ist, die ihrerseits aus zwei Kreisbögen mit identischen Radien (R) und einem einzigen Mittelpunkt (O) gebildet ist, wobei die beiden Kreisbögen durch die zweite Rinne (G2) getrennt sind, die ihrerseits aus zwei Kreisbögen mit identischen Radien (r), aber unterschiedlichen Mittelpunkten (o1 und o2) gebildet ist, wobei G2 symmetrisch entlang der Hauptachse von G1 liegt.

2. Halterung (20, 30, 40, 50, 60, 70) nach Anspruch 1, **dadurch gekennzeichnet, dass** die Ebenen der Oberseite (21, 31, 41, 51, 71) und der Unterseite (22, 32, 42, 52) longitudinal parallel verlaufen und die Ebenen, die aus dem Boden der Mulden (cx) und der Ebene der Unterseite (22, 32, 42, 52) gebildet sind, longitudinal nicht parallel verlaufen, wodurch zwischen der stromaufwärtigen Seite (25, 45, 65, 75) und der stromabwärtigen Seite (24, 34, 44, 54, 64, 74) ein Höhenunterschied auf der stromabwärtigen und der stromaufwärtigen Seite zwischen dem Boden einer Mulde und der Unterseite hervorgerufen wird, wodurch eine Neigung des Bodens der Mulde (cx) in Längsrichtung entsteht.

3. Halterung (20, 30, 40, 50, 60, 70) nach einem der Ansprüche 1 oder 2,
**dadurch gekennzeichnet, dass** die stromaufwärtige Seite (25, 45, 65, 75) und die stromabwärtige Seite (24, 34, 44, 54, 64, 74) der Halterung eine Gesamthöhe zwischen 0,10 m und 0,30 m haben können.

4. Halterung (20, 30, 40, 50, 60, 70) nach einem der Ansprüche 1 bis 3,
**dadurch gekennzeichnet, dass** die Neigung zwischen 0,1 % und 1,0 % liegt.

5. Halterung (20, 30, 40, 50, 60, 70) nach einem der Ansprüche 1 bis 4,
**dadurch gekennzeichnet, dass** sie ferner auf ihrer Oberseite (21, 31, 41, 51, 71) an der Verbindung mit der stromabwärtigen Seite (24, 34, 44, 54, 64, 74) über ihre gesamte Länge oder nur im Bereich der Mulden (cx) eine Ausnehmung (E) mit rechteckiger Form und konstanter Tiefe (y) aufweist, wobei die Tiefe dem Höhenunterschied von stromabwärtiger Seite und stromaufwärtiger Seite entspricht.

6. Halterung (20, 30, 40, 50, 60, 70) nach einem der Ansprüche 1 bis 5,
**dadurch gekennzeichnet, dass** die Oberseite (21, 31, 41, 51, 71) eine gleiche Anzahl an Kämmen (C) und Mulden (cx) aufweist.

7. Halterung (20, 30, 40, 50, 60, 70) nach Anspruch 6,
**dadurch gekennzeichnet, dass** der Abstand zwischen der Spitze von zwei aneinandergrenzenden Kämmen (C) gleich dem Abstand zwischen zwei Mittelpunkten von zwei aneinandergrenzenden Mulden (cx) ist.

8. Halterung (20, 30, 40, 50, 60, 70) nach einem der Ansprüche 1 bis 7,
**dadurch gekennzeichnet, dass** die Kämme aus zwei schmalen Kämmen (Ce) gebildet sind, die durch eine schmale Mulde (cxe) getrennt sind, wobei die Gesamtanordnung einen Kamm (C) bildet.

9. Halterung (20, 30, 40, 50, 60, 70) nach einem der Ansprüche 1 bis 8,
**dadurch gekennzeichnet, dass** die Höhe zwischen der Spitze eines Kamms (C) und dem Boden einer Mulde (cx) zwischen 5 und 80 mm beträgt.

10. Halterung (20, 30, 40, 50, 60, 70) nach einem der Ansprüche 1 bis 9,
**dadurch gekennzeichnet, dass** die Oberseite der Halterung zumindest eine Mulde (cx) enthält, die aus einer ersten Rinne (G1) gebildet ist, die ihrerseits aus zwei Kreisbögen mit identischen Radien (R) und einem einzigen Mittelpunkt (O) gebildet ist, wobei die beiden Kreisbögen durch die zweite Rinne (G2) getrennt sind, die ihrerseits aus einem Kreisbogen mit einem einzigen Radius (r) und einem einzigen Mittelpunkt (o) gebildet ist, wobei G2 symmetrisch entlang der Hauptachse von G1 liegt.

11. Halterung (20, 30, 40, 50, 60, 70) nach einem der Ansprüche 1 bis 9,
**dadurch gekennzeichnet, dass** die Oberseite der Halterung zumindest eine Mulde (cx) enthält, die aus einer ersten Rinne (G1) gebildet ist, die ihrerseits aus zwei Kreisbögen mit identischen Radien (R), aber unterschiedlichen Mittelpunkten (01 und 02) gebildet ist, wobei die beiden Kreisbögen durch die zweite Rinne (G2) getrennt sind, die ihrerseits aus einem Kreisbogen mit einem einzigen Radius (r) und einem einzigen Mittelpunkt (o) gebildet ist, wobei G2 symmetrisch entlang der Hauptachse von G1 liegt.

12. Halterung (20, 30, 40, 50, 60, 70) nach einem der Ansprüche 1 bis 9,
**dadurch gekennzeichnet, dass** die Oberseite der Halterung zumindest eine Mulde (cx) enthält, die aus einer ersten Rinne (G1) gebildet ist, die ihrerseits zwei Kreisbögen mit identischen Radien (R), aber unterschiedlichen Mittelpunkten (01 und 02) umfasst, wobei die beiden Kreisbögen durch die zweite Rinne (G2) getrennt sind, die ihrerseits aus zwei Kreisbögen mit identischen Radien (r), aber unterschiedlichen Mittelpunkten (o1 und o2) gebildet ist, wobei G2 symmetrisch entlang der Hauptachse von G1 liegt.

13. Halterung (20, 30, 40, 50, 60, 70) nach einem der Ansprüche 1 bis 9,
**dadurch gekennzeichnet, dass** die Oberseite der Halterung zumindest eine Mulde (cx) enthält, die aus einer ersten Rinne (G1) gebildet ist, die ihrerseits aus zwei Kreisbögen mit identischen Radien (R) und einem einzigen Mittelpunkt (O) gebildet ist, wobei die beiden Kreisbögen durch eine zweite Rinne (G2) getrennt sind, die ihrerseits aus zwei Kreisbögen mit identischen Radien (r), aber unterschiedlichen Mittelpunkten (o1 und o2) gebildet ist, wobei G2 symmetrisch entlang der Hauptachse von G1 liegt.

14. Halterung (20, 30, 40, 50, 60, 70) nach einem der Ansprüche 1 bis 13,
**dadurch gekennzeichnet, dass** die Radien der Rinnen G1 und G2 gleich den jeweiligen Radien der größeren bzw. kleineren Kämme der Dachziegelunterlage sind, die in Anlage an den Rinnen ist.

15. Halterung (20, 30, 40, 50, 60, 70) nach einem der Ansprüche 1 bis 14,
**dadurch gekennzeichnet, dass** sie ferner auf zumindest einer ihrer Seitenflächen und/oder stromabwärtigen und/oder stromaufwärtigen Seite Einsteck- bzw. Aufnahmeelemente einer Verbindungseinrichtung enthält, die dazu ausgelegt ist, zwei aneinandergrenzende Halterungen nach der Erfindung zusammenwirken zu lassen.

16. Halterung (20, 30, 40, 50, 60, 70) nach einem der Ansprüche 1 bis 15,
**dadurch gekennzeichnet, dass** sie ferner zumindest eine Verstärkung enthält, um ihre Steifigkeit sicherzustellen.

17. Verwendung einer Halterung für Dachziegelunterlagen nach einem der Ansprüche 1 bis 16 zum Herstellen von Dächern.

18. Dach mit einer Halterung nach einem der Ansprüche 1 bis 16.

## Claims

1. An insulating substrate for an under-tile panel (20, 30, 40, 50, 60, 70), for the production of roofing for a building, configured to receive on its top face (21, 31, 41, 51, 71) an under-tile panel, said substrate being of substantially parallelepiped rectangular shape comprising a top face (21, 31, 41, 51, 71), a bottom face (22, 32, 42, 52), two lateral faces (23, 33, 43, 53, 63, 73), a low-placed face (24, 34, 44, 54, 64, 74), a high-placed face (25, 45, 65, 75), said top face having a plurality of parallel peaks (C) oriented along the major axis of said substrate, and inter-peak zones or hollows (cx), in the form of channels (G), laterally delimited by said peaks (C), which are parallel and run along the entire length of the major axis of said substrate,
**characterized in that**
- the planes of said top face (21, 31, 41, 51, 71) and of said bottom face (22, 32, 42, 52) are not parallel longitudinally, thereby inducing between the high-placed face (25, 45, 65, 75) and the low-placed face (24, 34,44,54,64,74) a difference in height in the longitudinal direction thereby creating a slope of said top face in the longitudinal direction; or
- the planes formed by the bottom of the hollows (cx) and the plane of said bottom face (22, 32, 42, 52) are not parallel longitudinally thereby inducing between the high-placed face (25, 45, 65, 75) and the low-placed face (24, 34, 44, 54, 64, 74) a difference in height on the high-placed and low-placed faces, between the bottom of a hollow and the bottom face thereby creating a slope of said bottom of the hollow (cx) in the longitudinal direction.
and **characterized**
a) **in that** said channel (G) has a profile formed from two circle arcs of different radiuses (channels G1 and G2) fitting within each other, their centers (0 and 0) being positioned on the axis of symmetry of the channels G1 and G2, the second channel (G2) being positioned in the bottom of said first channel (G1), said first channel itself being formed from two circle arcs of identical radiuses (R) and unique centers (0), said two circle arcs being separated by a second channel (G2) itself formed by one circle arc of unique radius (r) and unique center (0), G2 being positioned symmetrically along the major axis of G1; or
b) **in that** said top face of said substrate comprises at least one hollow (cx) formed from a first channel (G1) itself formed from two circle arcs of identical radiuses (R) but with different centers (01 and 02), said two circle arcs being separated by the second channel (G2) itself formed by one circle arc of unique radius (r) and unique center (0), G2 being positioned symmetrically along the major axis of G1; or
c) **in that** said top face of said substrate comprises at least one hollow (cx) formed from a first channel (G1) itself comprising two circle arcs of identical radiuses (R) but with different centers (01 and 02), said two circle arcs being separated by the second channel (G2) itself formed by two circle arcs of identical radiuses (r) but of different centers (01 and 02), G2 being positioned symmetrically along the major axis of G1; or
d) **in that** said top face of said substrate comprises at least one hollow (cx) formed from a first channel (G1) itself formed from two circle arcs of identical radiuses (R) and unique center (0), said two circle arcs being separated by a second channel (G2) itself formed by two circle arcs of identical radius (r) but of different centers (01 and 02), G2 being positioned symmetrically along the major axis of G1.

2. A substrate (20, 30, 40, 50, 60, 70) according to claim 1, **characterized in that** the planes of said top face (21, 31, 41, 51, 71) and of said bottom face (22, 32, 42, 52) are longitudinally parallel, and the planes formed by the bottom of the hollows (cx) and the plane of said bottom face (22, 32, 42, 52) are not parallel longitudinally thereby inducing between the high-placed face (25, 45, 65, 75) and the low-placed face (24, 34, 44, 54, 64, 74) a difference in height on the high-placed and low-placed faces, between the bottom of a hollow and the bottom face thereby creating a slope of said bottom of the hollow (cx) in the longitudinal direction.

3. A substrate (20, 30, 40, 50, 60, 70) according to any one of claims 1 or 2, **characterized in that** the high-placed (25, 45, 65, 75) and low-placed (24, 34, 44, 54, 64, 74) faces of said substrate will be able to have an overall height comprised between 0.10 m and 0.30 m.

4. A substrate (20, 30, 40, 50, 60, 70) according to any one of claims 1 to 3, **characterized in that** said slope is comprised between 0.1% and 1.0%.

5. A substrate (20, 30, 40, 50, 60, 70) according to any one of claims 1 to 4, **characterized in that** it further comprises on its top face (21, 31,41,51,71) at the junction with the low-placed face (24, 34, 44, 54, 64, 74), over its entire width or only opposite the hollows (cx), a recess (E) of rectangular shape and uniform depth (y), said depth corresponding to the difference in height between the low-placed face and the high-placed face.

6. A substrate (20, 30, 40, 50, 60, 70) according to any one of claims 1 to 5, **characterized in that** said top face (21, 31, 41, 51, 71) comprises an equal number of peaks (C) and of hollows (cx).

7. A substrate (20, 30, 40, 50, 60, 70) according to claim 6, **characterized in that** the distance between the vertex of two contiguous peaks (C) is equal to the distance between two medial points of two contiguous hollows (cx).

8. A substrate (20, 30, 40, 50, 60, 70) according to any one of claims 1 to 7, **characterized in that** said peaks are formed by two narrow peaks (Ce) separated by a narrow hollow (cxe), the combination forming a peak (C).

9. A substrate (20, 30, 40, 50, 60, 70) according to any one of claims 1 to 8, **characterized in that** the height between the vertex of a peak (C) and the bottom of a hollow (cx) is comprised between 5 and 80 mm.

10. A substrate (20, 30, 40, 50, 60, 70) according to any one of claims 1 to 9, **characterized in that** that said top face of said substrate comprises at least one hollow (cx) formed from a first channel (G1) itself formed from two circle arcs of identical radiuses (R) and unique center (0), said two circle arcs being separated by a second channel (G2) itself formed by one circle arc of unique radius (r) and of unique center (0), G2 being positioned symmetrically along the major axis of G1.

11. A substrate (20, 30, 40, 50, 60, 70) according to any one of claims 1 to 9, **characterized in that** said top face of said substrate comprises at least one hollow (cx) formed from a first channel (G1) itself formed from two circle arcs of identical radiuses (R) but with different centers (01 and 02), said two circle arcs being separated by the second channel (G2) itself formed by one circle arc of unique radius (r) and unique center (0), G2 being positioned symmetrically along the major axis of G1.

12. A substrate (20, 30, 40, 50, 60, 70) according to any one of claims 1 to 9, **characterized in that** said top face of said substrate comprises at least one hollow (cx) formed from a first channel (G1) itself comprising two circle arcs of identical radiuses (R) but with different centers (01 and 02), said two circle arcs being separated by the second channel (G2) itself formed by two circle arcs of identical radius (r) but with different centers (01 and 02), G2 being positioned symmetrically along the major axis of G1.

13. A substrate (20, 30, 40, 50, 60, 70) according to any one of claims 1 to 9, **characterized in that** that said top face of said substrate comprises at least one hollow (cx) formed from a first channel (G1) itself formed from two circle arcs of identical radiuses (R) and unique center (0), said two circle arcs being separated by a second channel (G2) itself formed by two circle arcs of identical radius (r) but with different centers (01 and 02), G2 being positioned symmetrically along the major axis of G1.

14. A substrate (20, 30, 40, 50, 60, 70) according to any one of claims 1 to 13, **characterized in that** said radiuses of the channels G1 and G2 are equal, respectively to the radiuses of the large or small peaks of the under-tile panel which bears on said channels.

15. A substrate (20, 30, 40, 50, 60, 70) according to any one of claims 1 to 14, **characterized in that** it further comprises, on at least one of its lateral and/or low-placed and/or high-placed faces, male or female members of a joining means able to make cooperate together two contiguous substrates according to the invention.

16. A substrate (20, 30, 40, 50, 60, 70) according to any one of claims 1 to 15, **characterized in that** it further comprises at least one reinforcement to ensure its rigidity.

17. Use of a substrate for an under-tile panel as described in any one of claims 1 to 16, for the production of roofing.

18. Roofing comprising at least one substrate as described in any one of claims 1 to 16.
